# EUROPÄISCHE PATENTSCHRIFT

(11) **EP 2 205 922 B1**
(45) Veröffentlichungstag und Bekanntmachung des Hinweises auf die Patenterteilung: **23.02.2011**
(21) Anmeldenummer: 08848222.9
(22) Anmeldetag: 11.10.2008
(51) Int. Cl.: F28D 9/00, F28F 27/02, F01M 5/00

(54) **WÄRMETAUSCHER, INSBESONDERE ÖLKÜHLER**
HEAT EXCHANGER, PARTICULARLY AN OIL COOLER
ÉCHANGEUR THERMIQUE, NOTAMMENT REFROIDISSEUR À HUILE

(30) Priorität: 06.11.2007 DE 102007052706
(43) Veröffentlichungstag der Anmeldung: 14.07.2010
(73) Patentinhaber: Modine Manufacturing Company, Racine, Wisconsin 53403-2552 (US)
(72) Erfinder: Müller-Lufft, Stefan, 71229 Leonberg (DE); Münz, Wolfgang, 72766 Reutlingen (DE); Ritter, Thomas, 71067 Sindelfingen (DE)
(74) Vertreter: Wolter, Klaus-Dietrich
(86) Internationale Anmeldenummer: PCT/EP2008/008609
(87) Internationale Veröffentlichungsnummer: WO 2009/059678

(56) Entgegenhaltungen:
- EP-A- 1 715 147
- EP-A- 1 772 693
- CA-A1- 2 504 526
- DE-A1- 3 923 936
- DE-A1- 19 539 255
- DE-A1-102005 041 036
- JP-A- 2004 346 916

## Beschreibung

Die Erfindung betrifft einen Wärmetauscher, beispielsweise einen Ölkühler, der die Merkmale des Oberbegriffes des Anspruchs 1 aufweist.

Der im Oberbegriff beschriebene Wärmetauscher (Ölkühler) ist aus der DE 195 39 255A1 bekannt. In der Fig. 5 dieser Druckschrift ist ein auf Druck ansprechendes Ventil als Strömungslenkungsmittel vorgesehen, dass sich an einer Öffnung des dortigen Verteilerkanals befindet. Das Ventil hat die Aufgabe, kaltes und deshalb noch dickflüssiges Öl, dessen Druck entsprechend hoch ist, zu gestatten, ohne die Kanäle des Wärmetauschers durchströmen zu müssen, nach Art eines Bypasses, den Wärmetauscher zu passieren. Dadurch wird das Öl im Wärmetauscher nicht gekühlt und kann schneller seine Betriebstemperatur erreichen. Ist diese Temperatur erreicht wird das Öl dünnflüssiger, der Druck geht zurück, und das Ventil schließt den Bypass, wodurch die Ölkühlung in den Kanälen eingeleitet wird. Der Wärmetauscher aus der erwähnten Druckschrift besitzt auch Dichtmittel. Dabei handelt es sich um Gummidichtungen, die die Öffnungen des Sammelkanals ringartig umgreifen und zu einem Getriebe hin abdichten. Das Strömungslenkungsmittel und das Dichtmittel müssen nach dem Löten des Wärmetauschers an demselben angebracht werden.

Aus der EP 1 772 693A1 ein Ölkühler bekannt, bei dem als Strömungslenkungsmittel zwar ebenfalls ein auf den Druck ansprechendes Ventil vorgesehen ist, das jedoch - im Unterschied zum vorstehend beschriebenen Stand der Technik - bereits vor dem Löten in den Wärmetauscher eingesetzt und mitgelötet wird. Dichtmittel sind in dem Dokument nicht angesprochen worden, sie sollten aber regelmäßig zu solchen Wärmetauschern gehören.

Weiterer mit dem Oberbegriff des Anspruchs 1 etwa übereinstimmender Stand der Technik ist beispielsweise in den Patentanmeldungen EP 1715146 A1, EP 1 715 147 A1 oder in der WO 2006/097086A1 enthalten.

Die Aufgabe der Erfindung besteht darin, die Herstellung und gegebenenfalls auch die Montage des Wärmetauschers zu vereinfachen.

Diese Aufgabe wird erfindungsgemäß bei einem gemäß dem Oberbegriff des Anspruchs 1 gestalteten Wärmetauscher mit den Merkmalen aus dessen Kennzeichen gelöst.

Da das Dichtmittel und das Strömungslenkungsmittel als ein gemeinsames Bauteil - also einstückig - ausgebildet sind, wird die Herstellung vereinfacht, weil ein Einzelteil weniger vorhanden ist als im Stand der Technik. Das Strömungslenkungsmittel ist vorzugsweise ein auf Druckänderung reagierendes Ventil. Es ist jedoch beabsichtigt, Anwendungen begrifflich zu umfassen, bei denen es sich bei dem Strömungslenkungsmittel um ein starres Element handelt, welches lediglich die Strömung in eine bestimmte gewünschte Richtung lenken kann. Das gemeinsame Bauteil ist unter anderem auch am Wärmetauscher befestigt, sodass es im Zuge der weiteren Herstellung bzw. der Montage nicht verloren gehen kann.

Um Wiederholungen zu vermeiden, wird auf die abhängigen Ansprüche 2-13 verwiesen, die als an dieser Stelle detailliert genannt betrachtet werden sollen.

Die Erfindung wird nachfolgend in mehreren Ausführungsbeispielen anhand der beigefügten Zeichnungen beschrieben. Die Beschreibung enthält weitere Merkmale und deren Vorteile.

Die beigefügten Figuren zeigen Folgendes:
Fig. 1 - eine perspektivische Ansicht eines Ölkühlers, teilweise in Explosionsdarstellung;
Fig. 2 - eine Ansicht des Ölkühlers aus Fig. 1 in einer anderen Perspektive;
Fig. 3 - ein anderes gemeinsames Bauteil;
Fig. 4 - einen Längsschnitt durch die Grundplatte des Ölkühlers;
Fig. 5 - ein vergrößerter Ausschnitt, der das gemeinsame Bauteil zeigt;
Fig. 6 und 7 - ein drittes Ausführungsbeispiel in perspektivischen Ansichten;

In den Ausführungsbeispielen wird ein so genannter gehäuseloser Wärmeübertrager als Ölkühler gezeigt, dessen Platten **1** vier Öffnungen **10** aufweisen. Die Öffnungen **10 -** nur zwei sind erkennbar - bilden einen Sammelkanal **12** und einen Verteilerkanal **11** für das eintretende bzw. austretende Medium, in diesem Fall für das Öl. Von diesen Kanälen **11, 12** gehen zwischen den Platten **10** angeordnete andere Kanäle ab, die in der Zeichnung ebenfalls nicht erkennbar sind. Auch auf der Kühlmittelseite ist eine dementsprechende Ausbildung vorhanden. In der Fig. 1 wurden Pfeile eingezeichnet, die andeuten sollen, dass ein flüssiges Kühlmittel oben ein - und ausströmt. Das Öl strömt hingegen unten ein und aus, wie die Pfeile mit der gestrichelten Linienführung andeuten. Wegen der bis hierher beschriebenen Ausgestaltung kann auch auf die vorne erwähnten Referenzen zurückgegriffen werden, denn sie ist bestens bekannt.

Der in dieser Patentanmeldung gemachte Vorschlag kann bei Wärmeübertragern angewendet werden, deren Platten **1** lediglich zwei Öffnungen **10** besitzen und die demnach lediglich einen Sammelkanal und einen Verteilerkanal besitzen. Das andere Medium strömt an einem den Plattenstapel umgebenden Gehäuse ein, zwischen den auf Abstand angeordneten Platten hindurch und meist an einem anderen Ort des Gehäuses wieder aus. Auch dieser Wärmetauschertyp ist bestens bekannt, weshalb hier auf eine Darstellung verzichtet wird.

Zurück zu den gezeigten Ausführungen, bei denen sich am Plattenstapel eine Grundplatte **20** befindet. Mit Hilfe dieser Grundplatte **20** wird der Ölkühler an ein nicht gezeigtes Aggregat, beispielsweise an ein Getriebe - oder Motorgehäuse, angeschlossen, dessen Öl gekühlt bzw. temperiert werden soll. Die Grundplatte **20** besteht im gezeigten Ausführungsbeispiel aus drei ebenen Platten **20a, 20b, 20c.** An der untersten Platte **20c** ist ein gemeinsames Bauteil **50** angeordnet, welches ein Dichtmittel 30 und ein Strömungslenkungsmittel **40** umfasst. Das gemeinsame Bauteil **50** besteht im Ausführungsbeispiel aus Metall, beispielsweise aus einem Edelstahl der Klasse 1. 4310, der auch geeignete elastische Eigenschaften besitzt. Das Dichtmittel **30** ist nach Art einer Metallsickendichtung ausgebildet. In den Fig. 6 und 7 ist die umlaufend ausgebildete Sicke **31** erkennbar. Diese Sicke **31** wird durch Anpresskräfte elastisch verformt und stellt die Dichtwirkung auch dann zur Verfügung, wenn die Oberflächen nicht völlig plan sein sollten. Das Strömungslenkungsmittel des gemeinsamen Bauteils **50** ist hier ein auf Druck ansprechendes Ventil **40.** In den Fig. 1 und 2 befindet sich das Ventil **40** in der Schließstellung. In dieser Stellung liegen das Dichtmittel **30** und das Ventil **40** etwa in einer Ebene. Aus den Darstellungen ist auch ersichtlich, dass das gemeinsame Bauteil **50** durch einfache umformtechnische Schritte hergestellt werden kann. Als Vorteil dieser Anordnung kann außerdem angeführt werden, dass die Anbringung des gemeinsamen Bauteils **50** nach dem Löten des Ölkühlers vorgenommen werden kann, ohne irgendwelche Einsetzöffnungen für das Ventil **40** zu benötigen, die nach dem Einsetzen wieder geschlossen werden müssten.

In nicht gezeigten Ausführungen wurde ein starres Element als Strömungslenkungsmittel **40** vorgesehen, mit dessen Hilfe beispielsweise die durch die Kanäle gehende Strömung auf ansonsten schlecht durchströmte Plattenbereiche gelenkt werden kann oder - allgemeiner gesagt und mit anderen Worten - um die Durchströmung zu beeinflussen.

Das gemeinsame Bauteil **50** besitzt abgebogene Haken, die als Befestigungsmittel **60** dienen und die in korrespondierende Schlitze **61** oder dergleichen in der Grundplatte **20** eingreifen. Damit ist das gemeinsame Bauteil **50** in seiner Position festgelegt und kann auch im Zuge der weiteren Bearbeitung nicht verloren gehen.

Es soll an dieser Stelle bezüglich des gemeinsamen Bauteils **50** noch betont werden, dass es nicht in erster Linie darauf ankommt, dass das Dichtmittel **30** und das Strömungslenkungsmittel **40** aus einem identischen Werkstoff bestehen sondern vielmehr kommt es auf die Gemeinsamkeit des Bauteils **50** an. So kann beispielsweise das Dichtmittel **30** aus einem geeigneten Gummi bestehen, an dem das beispielsweise aus Metall bestehende Strömungslenkungselement **40** anvulkanisiert wird. Das alles ist lediglich eine Frage der Kosten und der Zweckmäßigkeit im Einzelfall. Es soll ferner betont werden, dass es sich bei dem Ventil **40** auch um ein Bimetall handeln könnte, welches bekanntlich die Eigenschaft hat, auf Temperaturänderungen anzusprechen.

Die bereits oben als dreiteilig bezeichnete Grundplatte **20** besitzt in ihrer mittleren Platte **20b** einen länglichen Kanal, der als Bypasskanal **5** wirkt und sehr Platz sparend angeordnet ist. Die Platten der Grundplatte **20** sind vergleichsweise dünnwandig ausgebildet. Dieser Bypasskanal **5** steht auf der einen Seite mit dem Verteilerkanal **11** in Verbindung. Auf der anderen Seite steht der Bypasskanal **5** mit einem Durchbruch **21** in Verbindung, der in der untersten Platte **20c** angeordnet ist. Der Durchbruch **21** ist durch das Ventil **40** im normalen Betrieb des Ölkühlers verschlossen, sodass das Öl die nicht gezeigten Kanäle zwischen den Platten **1** durchströmen muss, dabei mittels der in den anderen nicht gezeigten Kanälen zwischen den Platten **1** strömenden Kühlflüssigkeit gekühlt wird, bevor es den Ölkühler über den Sammelkanal **12** wieder verlässt. In den Startphasen jedoch, wenn das Öl kalt und zähflüssig ist, wird es sich nicht durch die engen Kanäle zwängen lassen, was zu einem erheblichen Druckanstieg des Öls führt. Dieser Druckanstieg führt auch zur Öffnung des Ventils **40** und damit zur Freigabe des beschriebenen Bypassweges, der direkt zurück in den Sammelkanal **12** und in das Aggregat führt. Der Ausschnitt gemäß Fig. 5 zeigt genau diese Situation, nämlich das Ventil **40** in der geöffneten Stellung. In diese Stellung steht das Ventil **40** spitzwinklig zu der Ebene des Dichtmittels **30.** Weiter zeigt die Fig. 5, dass es zweckmäßig ist, das Ventil **40** mit einer flächigen Ausformung **41** auszubilden, die vom Maß her an den Durchbruch **21** angepasst ist, womit die Dichtwirkung des Ventils **40** verbessert werden kann.

Die hier vorgeschlagene Ausbildung ist auch in einer Kombination des Ölkühlers mit einem Ölfilter anwendbar. Darüber hinaus kann, im Gegensatz zur vorstehenden Beschreibung, auch vorgesehen werden, das gemeinsame Bauteil **50** in Verbindung mit den Kühlmittelkanälen anzuordnen, um gewünschte vorteilhafte Wirkungen zu entfalten. Insbesondere in diesen Fällen könnte das Ventil **40 -** wie oben bereits erwähnt - ein auf Temperaturänderungen des Kühlmittels ansprechendes Ventil sein. Diese von dem Vorschlag mit umfassten Ausgestaltungen lassen auch erkennen, dass das Bauteil **50** nicht als insgesamt flaches Bauteil **50** ausgebildet sein muss. In anderen Anwendungen ist das Ventil **40** bzw. das Strömungslenkungsmittel von der Ebene des Dichtmittels **30** einfach oder auch mehrfach abgewinkelt angeordnet worden.

Die Fig. 3 zeigt rein prinzipiell ein solches gemeinsames Bauteil **50,** bei dem das Ventil **40** abgewinkelt von der Ebene der Dichtung 30 angeordnet worden ist, um für andere Einsatzfälle bzw. auch für andere Bypassanordnungen geeignet zu sein. Die punktierte Linie soll dort die Öffnungs - oder die Schließstellung des Ventils **40** andeuten.

Die Fig. 6 und 7 zeigen nun ein für manche Anwendungen vorteilhaftes anderes Ausführungsbeispiel, welches sich dadurch vom bereits beschriebenen Ausführungsbeispiel unterscheidet, dass sich das gemeinsame Bauteil **50** nahezu über die Gesamtfläche der Grundplatte **20** erstreckt.

## Patentansprüche

1. Wärmetauscher, beispielsweise Ölkühler, aufgebaut aus einem Stapel von Kanäle bildenden Platten (1), wobei die Platten (1) wenigstens zwei Öffnungen (10) aufweisen, die im Plattenstapel wenigstens einen Sammelkanal (11) und einen Verteilerkanal (12) ausbilden, die die Kanäle strömungstechnisch verbinden und mit einer Grundplatte (20), die am Plattenstapel angeordnet ist sowie mit wenigstens einem Dichtmittel (30), um den Wärmetauscher abzudichten und mit wenigstens einem Strömungslenkungsmittel (40), um die Durchströmung des Wärmetauschers zu beeinflussen,
**dadurch gekennzeichnet, dass**
das Dichtmittel (30) und das Strömungslenkungsmittel (40) ein gemeinsames Bauteil (50) darstellen.

2. Wärmetauscher nach einem der vorstehenden Ansprüche, **dadurch gekennzeichnet, dass** das gemeinsame Bauteil (50) mit Befestigungsmitteln (60) ausgebildet ist.

3. Wärmetauscher nach Anspruch 1 oder 2, **dadurch gekennzeichnet, dass** das gemeinsame Bauteil (50) vorzugsweise aus Metall besteht.

4. Wärmetauscher nach Anspruch 1, 2 oder 3, **dadurch gekennzeichnet, dass** Dichtmittel (30) eine Metallsickendichtung ist.

5. Wärmetauscher nach Anspruch 1, 2 ,3 oder 4 **dadurch gekennzeichnet, dass** das Dichtmittel (30) die Öffnung des Sammelkanals (11) und / oder des Verteilerkanals (12) umgreift.

6. Wärmetauscher nach einem der Ansprüche 1-5, **dadurch gekennzeichnet, dass** ein Bypasskanal (5) im Wärmetauscher vorgesehen ist.

7. Wärmetauscher nach einem der vorstehenden Ansprüche, **dadurch gekennzeichnet, dass** das Strömungslenkungsmittel (40) ein Ventil ist.

8. Wärmetauscher nach Anspruch 7, **dadurch gekennzeichnet, dass** das Ventil ein Klappenventil ist, welches vorzugsweise auf Druck anspricht.

9. Wärmetauscher nach Anspruch 7, **dadurch gekennzeichnet, dass** das einstückig mit dem Dichtmittel ausgebildete Ventil (40) wenigstens eine Auswölbung (41) aufweist.

10. Wärmetauscher nach Anspruch 6, **dadurch gekennzeichnet, dass** die Grundplatte (20) aus mehreren aneinander liegenden Platten (20a, 20b, 20c) gebildet ist, wobei der Bypasskanal (5) in einer der Platten (20b) ausgebildet ist

11. Wärmetauscher nach Anspruch 10, **dadurch gekennzeichnet, dass** in einer anderen der aneinander liegenden Platten ein Durchbruch (21) ausgebildet ist, der eine Strömungsverbindung zwischen dem Bypasskanal (5) und dem Ventil zur Verfügung stellt.

12. Wärmetauscher nach einem der vorstehenden Ansprüche, **dadurch gekennzeichnet, dass** das gemeinsame Bauteil (50) als allgemein flaches Bauteil ausgebildet ist.

13. Wärmetauscher nach einem der Ansprüche 1-11, **dadurch gekennzeichnet, dass** das gemeinsame Bauteil (50) abgewinkelt ist, das heißt, das Strömungslenkungsmittel (40) erstreckt sich unter einem Winkel zur Ebene des Dichtungsmittels (30).

## Claims

1. Heat exchanger, for example oil cooler, constructed from a stack of plates (1) which form ducts, with the plates (1) having at least two openings (10) which, in the plate stack, form at least one collecting duct (11) and one distributor duct (12) which connect the ducts in terms of flow, and having a base plate (20) which is arranged on the plate stack and having at least one sealing means (30) for sealing off the heat exchanger and having at least one flow deflecting means (40) for manipulating the flow through the heat exchanger,
**characterized in that**
the sealing means (30) and the flow deflecting means (40) form a common component (50).

2. Heat exchanger according to one of the preceding claims, **characterized in that** the common component (50) is formed with fastening means (60).

3. Heat exchanger according to Claim 1 or 2, **characterized in that** the common component (50) is preferably composed of metal.

4. Heat exchanger according to Claim 1, 2 or 3, **characterized in that** the sealing means (30) is a metal bead seal.

5. Heat exchanger according to Claim 1, 2, 3 or 4, **characterized in that** the sealing means (30) engages around the opening of the collecting duct (11) and/or of the distributor duct (12).

6. Heat exchanger according to one of Claims 1-5, **characterized in that** a bypass duct (5) is provided in the heat exchanger.

7. Heat exchanger according to one of the preceding claims, **characterized in that** the flow deflecting means (40) is a valve.

8. Heat exchanger according to Claim 7, **characterized in that** the valve is a flap valve which is preferably responsive to pressure.

9. Heat exchanger according to Claim 7, **characterized in that** the valve (40), which is formed in one piece with the sealing means, has at least one bulge (41).

10. Heat exchanger according to Claim 6, **characterized in that** the base plate (20) is formed from a plurality of plates (20a, 20b, 20c) situated one on top of the other, with the bypass duct (5) being formed in one of the plates (20b).

11. Heat exchanger according to Claim 10, **characterized in that** another of the plates situated one on top of the other has formed in it an aperture (21) which provides a flow connection between the bypass duct (5) and the valve.

12. Heat exchanger according to one of the preceding claims, **characterized in that** the common component (50) is formed as a generally flat component.

13. Heat exchanger according to one of Claims 1-11, **characterized in that** the common component (50) is angled, that is to say the flow deflecting means (40) extends at an angle with respect to the plane of the sealing means (30).

## Revendications

1. Echangeur de chaleur, par exemple refroidisseur à huile, composé d'un empilement de plaques (1) formant des canaux, dans lequel les plaques (1) présentent au moins deux ouvertures (10) qui forment dans l'empilement de plaques au moins un canal collecteur (11) et un canal distributeur (12), qui relient les canaux selon la technique des fluides, et avec une plaque de base (20), qui est disposée sur l'empilement de plaques ainsi qu'avec au moins un moyen d'étanchéité (30) pour fermer l'échangeur de chaleur de façon étanche, et avec au moins un moyen de déviation de l'écoulement (40) pour influencer l'écoulement à travers l'échangeur de chaleur, **caractérisé en ce que** le moyen d'étanchéité (30) et le moyen de déviation de l'écoulement (40) représentent un composant commun (50).

2. Echangeur de chaleur selon l'une quelconque des revendications précédentes, **caractérisé en ce que** le composant commun (50) est réalisé avec des moyens de fixation (60).

3. Echangeur de chaleur selon la revendication 1 ou 2, **caractérisé en ce que** le composant commun (50) est de préférence constitué de métal.

4. Echangeur de chaleur selon la revendication 1, 2 ou 3, **caractérisé en ce que** le moyen d'étanchéité (30) est un joint métallique à collet.

5. Echangeur de chaleur selon la revendication 1, 2, 3 ou 4, **caractérisé en ce que** le moyen d'étanchéité (30) entoure l'ouverture du canal collecteur (11) et/ou du canal distributeur (12).

6. Echangeur de chaleur selon l'une quelconque des revendications 1 à 5, **caractérisé en ce qu'**il est prévu un canal de dérivation (5) dans l'échangeur de chaleur.

7. Echangeur de chaleur selon l'une quelconque des revendications précédentes, **caractérisé en ce que** le moyen de déviation de l'écoulement (40) est une soupape.

8. Echangeur de chaleur selon la revendication 7, **caractérisé en ce que** la soupape est une soupape à clapet, qui réagit de préférence à la pression.

9. Echangeur de chaleur selon la revendication 7, **caractérisé en ce que** la soupape (40) réalisée d'une seule pièce avec le moyen d'étanchéité présente au moins un enfoncement (41).

10. Echangeur de chaleur selon la revendication 6, **caractérisé en ce que** la plaque de base (20) est formée de plusieurs plaques posées l'une sur l'autre (20a, 20b, 20c), dans lequel le canal de dérivation (5) est formé dans une des plaques (20b).

11. Echangeur de chaleur selon la revendication 10, **caractérisé en ce qu'**un passage (21) est formé dans une autre des plaques posées l'une sur l'autre, et procure une communication d'écoulement entre le canal de dérivation (5) et la soupape.

12. Echangeur de chaleur selon l'une quelconque des revendications précédentes, **caractérisé en ce que** le composant commun (50) est réalisé sous la forme d'un composant généralement plat.

13. Echangeur de chaleur selon l'une quelconque des revendications 1 à 11, **caractérisé en ce que** le composant commun (50) est coudé, c'est-à-dire que le moyen de déviation de l'écoulement (40) s'étend sous un certain angle par rapport au plan du moyen d'étanchéité (30).
